# NEUE EUROPÄISCHE PATENTSCHRIFT

(11) **EP 3 080 375 B2**
(45) Veröffentlichungstag und Bekanntmachung des Hinweises auf die Entscheidung über den Einspruch: **05.10.2022**
(45) Hinweis auf die Patenterteilung: 20.06.2018
(21) Anmeldenummer: 14835651.2
(22) Anmeldetag: 13.12.2014
(51) Int. Cl.: E06B 3/12, E06B 3/16

(54) **VORRICHTUNG FÜR DAS VERSCHLIESSEN EINER GEBÄUDEÖFFNUNG**
DEVICE FOR CLOSING AN OPENING IN A BUILDING
DISPOSITIF DESTINÉ À FERMER UNE OUVERTURE DANS UN BÂTIMENT

(30) Priorität: 13.12.2013 AT 9572013
(43) Veröffentlichungstag der Anmeldung: 19.10.2016
(62) Teilanmeldung aus: 17198071.7
(73) Patentinhaber: Degelsegger, Walter, 4693 Desselbrunn (AT)
(72) Erfinder: Degelsegger, Walter, 4693 Desselbrunn (AT)
(74) Vertreter: Kilian, Christoph Tobias
(86) Internationale Anmeldenummer: PCT/AT2014/000221
(87) Internationale Veröffentlichungsnummer: WO 2015/085336

(56) Entgegenhaltungen:
- EP-A1- 1 138 864
- EP-A2- 0 695 846
- EP-B2- 1 327 739
- GB-A- 2 478 754
- US-A- 2 696 139
- US-A- 3 112 817

## Beschreibung

Die Erfindung betrifft eine Vorrichtung welche eine Zarge und ein flächiges Verschlusselement umfasst und für das Verschließen einer Gebäudeöffnung dient, wobei das flächige Verschlusselement und/oder die am Rand der Gebäudeöffnung starr befestigte Zarge ein Rahmenprofil aufweist, welches einen zur Falzfläche hin offenen Hohlraum an drei Seiten umfasst.

Mit dem Wort "Falzfläche" sind in diesem Dokument die zur Ebene des flächigen Verschlusselementes zumindest etwa normal ausgerichteten Flächen gemeint, an welchen bei geschlossener Wandöffnung flächige Verschlusselements einander zugewandt liegen oder flächiges Verschlusselement und Zarge zugewandt liegen.

Ein "flächiges Verschlusselement" im Sinne dieses Dokumentes ist typischerweise ein Fensterflügel oder ein Türflügel unabhängig von der Art der Führung seiner Beweglichkeit also beispielsweise unabhängig davon ob es sich im Fall einer Tür um eine Schwenktür, Falttür, Schiebetüre, Sektionaltür, Schiebefaltwand etc. handelt.

Die Schriften DE19509206 A1, DE19931171 A1, DE29812574 U1, EP1020605 A2 und DE19733415 B4 zeigen als sogenannte "Ganzglasflügel" ausgebildete Flügel von Schwenktüren oder Fenstern. Dabei sind zwei parallel zueinander, in einem Abstand zueinander angeordnete Glasscheiben unter Zwischenlage eines entlang des Randes beider Scheiben verlaufenden Abstandhalterprofils miteinander verklebt. Weiters ist dabei die frei liegend bleibende Seite des Abstandhalterprofils mit einer sogenannten Beschlagsnut versehen.

Eine sogenannte "Beschlagsnut" (- eine genormte Ausführung davon wird in Fachkreisen auch manchmal "Euronut" genannt -) ist vor allem bei Fensterrahmenprofilen bekannt. Es ist eine seichte Nut, welche eine durch Vorsprünge aus den Nutflanken verengte Öffnungsfläche aufweisen kann. Die Beschlagsnut dient dazu Schubstangen bei Dreh/Drehkippfenstern gleitend zu führen und das Positionieren von Beschlägen bzw. Bohrungen und Ausfräsungen dafür in der zur Fensterebene normalen Richtungen zu erleichtern. Sie dient im Allgemeinen nicht dazu Bohz- und Fräsarbeiten überflüssig zu machen.

Die DE 198 60 217 A1 zeigt eine als Haustür zu verwendende Schwenktür bei welcher der Türflügel aus einem rechteckig plattenförmigen Kern aus einem Isoliermaterial, einem beispielsweise metallischen Profilrahmen und zwei Deckschichten besteht, wobei die Profile des Profilrahmens eine zur Falzfläche hin offene Nut aufweisen. Der Profilrahmen verlauft an den Stirnflächen des Kerns um diesen herum. Die Deckflächen verlaufen beidseits von Kern und Profilrahmen parallel zu deren gemeinsamer Ebene und sind sowohl mit dem Kern als auch mit dem Profilrahmen verklebt sodass ein stabiles Sandwich gebildet wird. An der Öffnungsfläche der zur Falzfläche hin offenen Nut des Profilrahmens springt aus jeder der beiden Nutflanken jeweils eine kurze, normal zu den Nutflanken ausgerichtete Profilwand hervor. Bestimmungsgemäß sind in der besagten Nut Scharnierbeschlagteile oder ein Schloss befestigbar. Die aus den Nutflanken vorspringenden Profilwände dienen vermutlich dazu als Befestigungshilfe. An der Unterseite des Türflügels ist die Nut gegen den Eintritt von Schmutz mit einer Blendleiste abgedeckt. Wohl um hohe Stabilität der zur Verwendung als Haustür vorgeschlagenen Schwenktür zu erreichen, sind die Profile des Profilrahmens sehr groß bemessen und durch die Deckschichten des Türblattes überdeckt und damit verklebt. Für die Verwendung als automatisch zu schließende und zu öffnende Brandschutztüren ist die Konstruktion dennoch zu wenig stabil.

Auch die GB 2478754 A zeigt eine Schwenktür, bei welcher der Türflügel aus einem rechteckig plattenförmigen Kern und einem metallischen Profilrahmen und zwei Deckschichten besteht, wobei die Profile des Profilrahmens eine zur Falzfläche hin offene Nut aufweisen. Der Profilrahmen verläuft an den Stirnflächen des Kerns um diesen herum. Die Deckflächen verlaufen beidseits von Kern und Profilrahmen parallel zu deren gemeinsamer Ebene und sind sowohl mit dem Kern als auch mit dem Profilrahmen verbunden, sodass ein Sandwich gebildet wird. An der Öffnungsfläche der zur Falzfläche hin offenen Nut der Profile des Profilrahmens springt aus jeder der beiden Nutflanken jeweils eine kurze, normal zu den Nutflanken ausgerichtete Profilwand hervor. Zwecks Montage von Beschlägen an einem Profil sind an den vorspringenden Profilwänden ein Stulpblech und ein Klemmteil befestigt indem diese den Abstand zwischen den vorspringenden Profilwänden überbrücken, von gegenüberliegenden Seiten her an den vorspringenden Profilwänden anliegen, und durch eine oder mehrere Schrauben unter Zwischenlage der vorspringenden Profilwände aneinander gezogen sind.

Das Stulpblech ist mit dem Beschlag, typischerweise durch Schrauben verbunden. Die Berührungsflächen des Stulpblechs und des Klemmteils mit dem vorspringenden Profilwänden des Profils sind im Wesentlichen nur parallel zu den Ebenen von Stulpblech und Klemmteil. Dadurch hält die Verbindung zwischen diesen Teilen mit dem Profil nur in der zur Ebene dieser Teile normalen Richtung formschlüssig. In allen anderen Richtungen hält die Verbindung nur kraftschlüssig. Zumindest für Türen die mechanisch hoch beansprucht werden und bei denen die zuverlässige Funktion sicherheitsrelevant ist, ist das zu wenig.

Hohe mechanische Beanspruchungen an eine Schwenktür treten nicht nur auf Grund von deren Gewicht auf oder wenn diese einem Einbruch standhalten soll. Ein bezüglich Häufigkeit des Vorkommens und Schwierigkeit der mechanischen Beanspruchungen extremer Anwendungsfall betrifft Schwenktüren, die auf Grund von Sicherheitsanforderungen einen automatischen Schließ- und Öffnungsmechanismus aufweisen müssen, wie dies typischerweise bei Brandschutztüren, insbesondere bei sweiflügeligen Brandschutztüren, der Fall ist. Die stärkste mechanische Beanspruchung besteht bei derartige Türen darin, dass sie bei Normprüfungen ohne Unterbrechung fünfhunderttausend bis eine Million automatisch ausgelöste Öffnungs- und Schließzyklen ausführen müssen ohne dass auch nur ein einziger Teil oder eine einzige Verbindung so sehr versagen darf, dass die Funktion nicht mehr sicher gegeben ist. (Die genaue Anzahl der Prüfzyklen ist abhängig von Länderspezifika der Normen). Zweiflügelige Schwenktüren als Brandschutztüren haben nicht nur eine Schließfolgeregelung die bewirken muss, dass der überschlagende Flügel (Gangflügel) immer sicher nach dem unterschlagenden Flügel (Standflügel) geschlossen wird, sondern auch eine Öffnungsfolgeregelung die bewirken muss, dass dann wenn der Standflügel geöffnet wird, zwangsweise auch der Gangflügel zumindest bis zu jenem Mindestöffnungswinkel geöffnet wird, ab dem sichergestellt ist, dass die Schließfolgeregelung sicher funktioniert. Insbesondere beim Test der Öffnungsfolgeregelung, bei welcher der Standflügel durch eine außere Betätigungsvorrichtung geöffnet wird und demzufolge durch eine in die Tür eingebaute Übertragungsmechanik der Gangflügel mindestens bis zu besagtem Mindestöffnungswinkel automatisch mit geöffnet wird, treten bedingt durch in manchen Öffnungswinkelbereichen ungünstige (totpunktnahe) Hebelverhältnisse an einzelnen Beschlagteilen kurzzeitig auch extrem große Kräfte auf.

Genau bei derartigen Türen sind viele Beschlagteile in und an der Zarge und an den Flügeln anzubringen, sodass eine rasche, einfache und flexibel einstellbare Montierbarkeit von Beschlagteilen in Profilnuten ohne Erfordernis von separaten Bohrungen oder Ausfräsungen wirtschaftlich sehr wünschenswert wäre. Auf Grund der Schwierigkeiten die sich aus den beschriebenen mechanischen Erfordernissen ergeben, war das aber bisher nicht befriedigend möglich.

Die der Erfindung zu Grunde liegende Hauptaufgabe besteht darin, eine Bauweise für eine als Fenster, Tür oder Tor ausgebildete verschließbare Gebäudeöffnung vorzuschlagen, wobei das bzw. die beweglichen Verschlusselemente und/oder die am Rand der Gebäudeöffnung starr befestigte Zarge ein Rahmenprofil aufweisen, dessen Querschnittsfläche einen zur Falzfläche hin offenen Hohlraum an drei Seiten umfasst. Gegenüber bekannten Bauweisen bei denen ein derartiger Hohlraum vorkommt, soll die zu schaffende Bauweise - bei guter Wirtschaftlichkeit und ohne dafür optische Nachteile in Kauf nehmen zu müssen - folgende Kombination von Verbesserungen ermöglichen:
- Der zur Falzfläche hin offene Hohlraum soll eine derart große Querschnittsfläche aufweisen können, dass alle erforderlichen Beschläge darin Platz finden können, ohne dass dafür am Rahmenprofil gebohrt oder gefräst werden muss.
- Die Bauweise soll derart hohe mechanische Festigkeit erlauben, dass dementsprechend auch Schwenktüren mit hoher mechanischer Beanspruchung wie insbesondere Brandschutztüren mit automatischer Öffnungs- und Schließfolgeregelung dementsprechend gebaut werden können und zwar auch ohne dass es dazu erforderlich ist, aus Rahmenprofilen und Deckflächen eines Türblattes ein Sandwich zu bilden.

Eine wichtige Nebenaufgabe besteht darin, dass der Arbeitsaufwand für die Herstellung der beweglichen Verschlusselemente und der Zargen gering sein soll. Diese Aufgaben löst eine Vorrichtung gemäß Patentanspruch 1.

Für das Lösen der Aufgaben wird von einer Bauweise ausgegangen, bei welcher ein Rahmenprofil einen zur Falzfläche hin offenen Hohlraum durch drei im Querschnitt zueinander etwa U-förmig angeordnete Begrenzungsflächen begrenzt, wobei aus den beiden seitlichen Begrensungsflächen jeweils Profilwand hervorspringt die die Breite des Hohlraums in Querschnittsansicht lokal verengt, wobei an den vorspringenden Profilwänden Beschlagteile unter Zuhilfenahme eines Klemmteiles befestigt werden können indem die vorspringenden Profilwände zwischen eingeklemmt werden und indem Klemmteil und Beschlagteil den Hohlraum zwischen den beiden vorspringenden Profilwänden überbrücken.

Als erfindungsgemäße Verbesserung dazu wird vorgeschlagen, die Verbindung zwischen Klemmteil und vorspringenden Profilwanden so auszubilden, dass sie Relativbewegung zwischen den vorspringenden Profilwänden voneinander weg als auch aufeinander zu, formschlussig blockiert. Um diese formschlüssige Blockierung herzustellen wird die Beruhrungsgeometrie zwischen vorspringenden Profilwänden und Klemmteil so gestaltet, dass der Klemmteil an den beiden vorspringenden Profilwänden jeweils an beiden Flanken einer Nut anliegt, die an jeder der vorspringenden Profilwände ausgebildet ist und deren Öffnungsfläche parallel zur Verbindungsflache zwischen den beiden vorspringenden Profilwänden liegt, und wobei ein in der Nut anliegender Bereich des Klemmteils an der Berührungsfläche mit der Nut eine Verzahnung aufweist. Die besagte Nut ist an den vorspringenden Profilwänden so gestaltet, dass sich der Abstand zwischen ihren Flanken an jenem Bereich an welcher der Klemmteil anliegt mit zunehmender Nuttiefe verringert. Damit ist besonders einfach und verlässlich spielfreier Formschluss zwischen dem Rahmenprofil und dem Klemmteil erreichbar.

In einer weiteren besonders bevorzugten Ausführungsform weist die Querschnittsfläche des Rahmenprofils keine geschlossenen Hohlkämmern auf. Vorteile die damit erreichbar sind betreffen Herstellbarkeit, Brandschutz und Verbindbarkeit mit Teilen die an der von der Öffnungsseite des Hohlraums angewandt liegenden Seite des Rahmenprofils angeordnet sind.

Die Bedeutung der Erfindung wird vor allem an Hand von vielen Anwendungen bei denen die erfindungsgemäße Bauweise erhebliche Vorteile bringt oder die durch die erfindungsgemäße Bauweise überhaupt erst ermöglicht werden, deutlich, Neben dem Grundprinzip der Erfindung sind daher nachfolgend auch einige derartige beispielhafte Anwendungen skizziert und beschrieben.

Die Erfindung wird einschließlich vorteilhafter Weiterentwicklungen dazu an Hand von etwas stilisierten Zeichnungen zu vorteilhaften Ausführungsbeispielen und dadurch möglich werdenden neuen Anwendungen näher erläutert:
- Fig. 1:: zeigt in horizontaler Schnittansicht zwei einander zugewandte Randbereiche von beispielhaften erfindungsgemäß ausgeführten Flügeln einer zweiflügeligen Schwenktür.
- Fig. 2:: zeigt in Schrägrissansicht das in den Flügeln von Fig. 1 angewandte erfindungsgemäße Rahmenprofil.
- Fig. 3:: zeigt in Schrägrissansicht einen beispielhaften erfindungsgemäßen Klemmteil wie er in im Beispiel gemäß Fig. 1 angewendet wird.
- Fig. 4:: zeigt in Frontalansicht einen weiteren erfindungsgemäßen Klemmteil.
- Fig. 5:: zeigt in Schrägrissansicht einen beispielhaften Eckwinkel für das Verbinden zweier erfindungsgemäßer Rahmenprofile über eine Gehrungsfläche wobei die beiden Schenkel des Eckwinkels jeweils ein Stulphlech darstellen.
- Fig. 6:: zeigt in Schnittansicht den nicht erfindungsgemäßen Einbau eines Beschlags in ein Rahmenprofil unter Anwendung einer Hitzeisolierung am Stulpblech.
- Fig. 7:: zeigt in vertikaler Sohnittansicht eine beispielhafte erfindungsgsmäße Bauweise bei der Anwendung mit einem Gleitschienentürschließer.
- Fig. 8:: zeigt in horizontaler Schnittansicht den Scharnierbereich einer beispielhaften erfindungsgemäß ausgeführten Schwenktür, welche zusätzlich mit Hitzeschildern und Brandschutzkörpern ausgestattet ist.
- Fig. 9:: zeigt in horizontaler und in vertikaler Teilschnittansicht eine vorteilhafte Form der Eckverbindung zwischen zwei erfindungsgemäß angewendeten Rahmenprofilen.
- Fig. 10:: zeigt in Schnittansicht die Anordnung von Hitzeschutzbauteilen und Abdeckprofilen in erfindungsgemäß angewendeten Rahmenprofilen.
- Fig. 11:: zeigt in Schnittansicht die Anordnung von Hitzeschutzbauteilen, Kabeln und einem Kabelkanal in einem erfindungsgemäß angewendeten Rahmenprofil.
- Fig. 12:: zeigt in Schnittansicht einen weiteren Hitzeschild in einem erfindunasgemäßen Rahmenprofil.
- Fig. 13:: zeigt in Schnittansicht die Anordnung eines Rauchmelders in einem erfindungsgemäß angewendeten Rahmenprofil.
- Fig. 14:: zeigt in Schnittansicht eine Bauweise an einem Türblatt aus Holz.
- Fig. 15:: zeigt in Schnittansicht eine Bauweise an einem weiteren Türblatt aus Holz.
- Fig. 16:: zeigt in Teilschnittansicht mit zur Türflügelebene paralleler Schnittebene eine vorteilhafte Anordnung einer Verklotzung an einem Türflügel.
- Fig. 17:: zeigt in Schnittansicht an einem Türflügel die Verwendung eines erfindungsgemäß angewendeten Rahmenprofils welches aus zwei getrennten Profilteilen gebildet ist.
- Fig. 18:: zeigt in Schnittansicht ein erfindungsgemäß anwendbares Rahmenprofil mit seitlich aufgedoppelten Zusatzprofilen.
- Fig. 19:: Zeigt in Schnittansicht zwei erfindungsgemäß anwendbare Rahmenprofile, welche jeweils aus Verbundprofil von drei Teilprofilen gebildet sind, wobei das jeweils mittlere Pro fil aus einem wärmeisolierenden Material gebildet ist.
- Fig. 20:: zeigt in Profilansicht eine vorteilhafte Einbauweise für Drücker und Schlosskasten in ein Rahmenprofil.

Abgesehen von einzelnen ggf. gezeigten Befestigungen von Beschlägen, fallen die Vorrichtungen gemäß den Zeichnungen Fig.6 und14 bis Fig. 16 und Fig. 20 nicht unter die vorliegenden Ansprüche. Diese Zeichnungen und der zugehörige Beschreibungstext dienen nur dazu das Verständnis der Erfindung zu erleichtern, indem auch Vorrichtungen behandelt werden, die zwar an sich nicht unter die vorliegenden Ansprüche fallen, aber besonders vorteilhaft mit einer Vorrichtung gemäß den vorliegenden Ansprüchen kombinierbar sind.

Fig. 1 zeigt den einander zugawandten Bereich zweier Schwenktürflügel, welche abgesehen von den Beschlägen aus einer Glasscheibe 32 und einem diese umfassenden Rahmen aus Bahmenprofilen 1 und Glasleisten 31 gebildet sind.

Das Rahmenprofil 1 ist typischerweise durch Rollformen aus Stahlblech gebildet. Einzelheiten des Rahmenprofils 1 sind teilweise in Fig. 2 besser zu erkennen als in Fig. 1. Es hat im Wesentlichen U-Querschnittsform, und umschließt als solches in Querschnittsansicht den Profilhohlraum 2 an drei Seiten, wobei die die offene Seite des Profilhohlraums jeweils zur Falzfläche hin ausgerichtet ist, im Fall von Fig. 1 also zum jeweils anderen Rahmenprofil 1 hin.

In dem in Fig. 2 dargestellten. Beispiel wird die Glasscheibe 32 jedes Schwenktürflügels an den Rahmenprofilen 1 gehalten, indem sie entlang ihrer Ränder jeweils zwischen zwei Glasleisten 31 unter Zwischenlage eines elastischen Dichtprofils 33 eingeklemmt ist. Die Glasleisten 31 sind auch Profile, welche typischerweise durch Rollformen und Nahtverschweißen eines Stahlblechbandes gebildet sind. Die Glasleisten 31 liegen jeweils an der Außenseite der Basisfläche 3 (Fig. 2) eines Rahmenprofils 1 an and sind mit dem Rahmenprofil 1 verbunden.

Typischerweise ist die Verbindung zwischen einer Glasleiste 31 und einem Rahmenprofil 1 gebildet, indem sich Schrauben vom Hohlraum 2 des Rahmenprofils 1 aus durch dessen Basisfläche 3 und durch die anliegende Wand der Glasleiste 31 hindurch in den Profilhchlraum der Glasleiste 31 erstrecken. So ist eine sichere und lösbare Verbindung gebildet ohne dass Befestigungselemente von außen sichtbar sind. Aus Platzgründen und Gründen des komfortablen Hantierens arweist es sich dabei als vorteilhaft, dass das Rahmenprofil 1 kein Hohlprofil ist.

Nahe an der Öffnungsfläche des Hohlraums 2 springt auf gleicher Höhe über der Basisfläche 3 des Rahmenprofils 1 von jeder der beiden, seitlichen Flächen 4 (Fig. 2) des Rahmenprofils 1 eine Profilwand 5 auf den Hohlraum 2 zu hervor sodass die Breite des Hohlraums 2 im Höhenbereich der beiden Profilwände 5 gegenüber der Breite in angrenzenden Höhenbereichen verengt ist,

Fig. 1 zeigt weiters die erfindungsgemäße Montage eines Beschlages 19 in einem Rahmenprofil 1, wobei in diesem Beispiel, der Beschlag 19 ein Schlosskasten ist. Der Beschlag 19 ist im Wesentlichen im Hohlraum 2 angeordnet. Er ist mit einem Stulpblech 17 starr verbunden, welches an der von der Basisfläche 3 des Rahmenprofils 1 abgewandten Seite der Profilwände 5 an diesen anliegt und dabei den Hohlraum 2 Überdeckt.

An der der Basisfläche 3 des Rahmenprofils 1 angewandten Seite der Profilwände 5 liegt ein Klemmteil 11 an den Profilwänden 5 an. Eine Schraube 16 liegt mit ihrem Kopf an der äußeren Seite des Stulpblechs 17 an. Der Gewindebolzen der Schraube 16 verläuft durch eine Bohrung im Stulpblech 17 hindurch und ist mit einer Gewindebohrung im Mittelteil 12 (Fig. 3) des Klemmteils 11 in Gewindeeingriff. Durch die von der Schraube 16 ausgeübte Zugkraft werden Stulpblech 17 und Klemmteil 11 aufeinander zu gedrückt. Gegen Bewegung aufeinander zu sind Strulpblech 17 und Klemmteil 11 durch dis Profilwände 5 an denen sie anliegen abgestützt, sodass Klemmteil 11 und Stulpblech 17 von gegenüberliegenden Seiten her eine. Druckkraft auf jeweils einen Vorsprung 10 (Fig. 2) der Profilwände 5 ausüben die in Summe gleich groß ist wie die Zugkraft der Schraube 3.

Von erfindungsgemäß wesentlicher Bedeutung ist, dass die Berührungsflächen zwischen Klemmteil 11 and Profilwänden 5 des Rahmenprofils 1 nicht einfach nur zur Schraube 16 normal ausgerichtete ebene Flächen sind, sondern dass der Klemmteil 11 mit seinen beiden gegenüber seinem Mittelteil 12 zu den Profilwänden 5 hin vorspringenden Randbereichen 13 jeweils an beiden Flanken von jeweils einer Nut 6 (Fig. 2) anliegt, deren Nutgrund an einer Profilwand 5 liegt und deren Öffnungsfläche zur Basisfläche 3 des Rahmenprofils 1 hin ausgerichtet ist und deren Breite am Berührungsbereich mit dem Klemmteil 11 vom Nutgrund zur Öffnungsfläche hin kontinuierlich zunimmt.

Durch diese Bauweise wird erreicht, dass der Klemmteil 11 eine sichere spielfreie und formschlüssige Blockade gegen Relativbewegungen der beiden Seitenflächen 4 des Rahmenprofils 1 aufeinander au und voneinander weg darstellt. Verstärkt wird dieser Effekt noch dadurch, dass auch das Stulpblech 17 gegen seitliches Verschieben bezüglich des Rahmenprofils 1 formschlüssig gehalten ist, indem an beiden seitlichen Stirnwänden des Stulpblechs 17 jeweils ein Wandbereich einer Profilwand 5 frontal anliegt, da das Stulpblech 17 an den Profilwänden 5 jeweils in einem Eckbereich 7 anliegt, an welchem einer zur Basisfläche 3 des Rahmenprofils 1 parallel liegende Fläche in eine von dieser angewandt liegende, etwa dazu normal liegende Fläche, übergeht.

Das dargestellte Rahmenprofil 1 wäre für sich allein relativ leicht so verformbar, dass seine beiden Seitenflächen 4 aufeinander zu oder voneinander weg gebogen werden. Durch die beschriebene Anordnung von Klemmteilen 11 wird diese Weichheit korrigiert, sodass das Rahmenprofil 1 in jenen Längsbereichen an denen Klemmteile 11 angeordnet sind ähnlich steif und fest ist wie ein geschlossenes Hohlprofil.

Durch die Erfindung wird es damit möglich auch für Türen mit extrem hohen mechanischen Anforderungen leichte und schlanke Rahmenprofile 1 vorzusehen, welche einen zur Falzfläche hin offenen Hohlraum 2 aufweisen in welchem Beschläge 19 komfortabel angebracht werden können und welches obendrein einwandig, also ohne Hohlkammer, ausgeführt sind, sodass sie leicht herstellbar sind und erfordenlichenfalls einfach zu bearbeiten sind. Man braucht nur an jenen Längsbereichen der Rahmenprofile 1 an denen hohe mechanische Belastungen zu erwarten sind, Klemmteile 11 wie dargestellt zu montieren. Gegebenenfalls kann als komplementärer Teil zu einem Klemmteil 11 auch ein Stulpblech 17 verwendet werden, welches nicht mit einem Beschlag 19 verbunden ist, sondern einfach nur eine Platte ist die von der dem Klemmteil 11 gegenüberliegenden Seite her zufolge der Kraft von Schrauben 16 auf die Profilwände 5 andrückt.

In der in Fig. 1 dargestellten vorteilhaften Ausführung ist der Beschlag 19 zusätzlich zu seiner Halterung am Stulpblech 17 noch durch eine Platte 27, gegen Bewegung normal zur Ebene des aus den Rahmenprofilen gebildeten Rahmens, gehalten. Dazu ist die Platte 27 zwischen Profilwanden 9, welche von der Basisflache des Rahmenprofils 1 aus in den Profilhohlraum 2 vorspringen eingeklemmt und der Beschlag 19 ist in eine Ausfräsung in der Platte 27 eingesteckt.

Wie in Fig. 3 erkennbar, sind die vorspringenden Randbereiche 13 des Klemmteils 11 mit denen dieser bestimmungsgemaß in Nuten 6 des Rahmenprofils 1 anliegt, derart mit einer Verzahnung 14 auszustatten, dass bei bestimmungsgemäßer Anordnung des Klemmteils 11 an einem Rahmenprofil 1, an der Berührungsfläche eines Randbereichs 13 mit Begrenzungsflächen der Nut 6 in Profilrichtung des Rahmenprofils 1 Erhöhungen und Vertiefungen einander abwechseln. Durch die Kraft mit der die Verzahnung 14 des Klemmteils 11 in die Nut 6 gedrückt wird, werden die Spitzen der Verzahnung in das Material des Rahmenprofils 1 hineingedrückt, womit der Klemmteil 11 am Rahmenprofil 1 auch gegen Verrutschen in Profilrichtung formschlussig gehalten wird.

Fig. 4 zeigt eine Bauweise eines Klemmteils 103, dessen bestimmungsgemäß mit einem Rahmenprofil in Eingriff zu bringende Randbereiche an diagonal gegenüberliegenden Endbereichen abgerundet sind. Der Klemmteil 103 ist komfortabler zu montieren als der Klemmteil 11, da zur bestimmungsgemäßen Anbringung im Profilhohlraum des betreffenden Rahmenprofils nur um die Achse seiner Gewindebohrung geschwenkt zu werden braucht und nicht um eine normal dazu liegende Achse. Das ist insbesondere dann wichtig, wenn im Profilhohlraum schon weitere Gegenstände abgeordnet sind, sodass schon wenig Platz vorhanden ist.

Fig. 5 zeigt in Schrägrissansicht einen beispielhaften Eckwinkel 104 für das Verbinden Zweier erfindungsgemäßer Rahmenprofile über eine Gehrungsflache. Die beiden Schenkel des Eckwinkels 104 sind dabei wie das Stulpblech 17 gemäß Fig. 1 an einzuklemmenden Profilwanden der Rähmenprofile anzulegen und mittels Klemmteil 11, 103 und Schraube 16 an die betreffenden Profilwände anzudrücken. Im Unterschied zum Stulpblech 17 von Fig. 1 liegen die Schenkel des Eckwinkels 104 nur an den an die Gehrungsflächen angrenzenden Längsbereichen der betreffenden Profilwände an. Die Eckverbindung ist einfach zu montieren und sehr stabil.

Bei dem in Fig. 6 skizzierten nicht erfindungsgemäßen Einbau eines: Beschlags 19 in ein Rahmenprofil 1 liegt das mit dem Beschlag 19 verbundene Stulpblech 106 nicht direkt am Rahmenprofil 1 an, sondern unter Anwendung einer Isolationszwichenlage 105 aus einem wärmeisolierenden, bevorzugt auch hitzebestandigen, Material.

In Fig. 7 ist beispielhaft skizziert wie ein nicht erfindungsgemäß ausgeführtes Rahmenprofil 1 als Gleitschiene für einen Gleitstein 62 eines Gleitschienentürschließers verwendet werden kann.
Entsprechend dem an sich bekannten Funktionsprinzip von Gleitschienentürschließern ist ein entlang des oberen Türzargenteiles (gebildet durch ein Rahmenprofil 1) linear verschiebbar gelagerter Gleitstein 62 über einen schwenkbaren Arm 64 mit einem Drehantrieb 65 verbunden, welcher am oberen Rand des Schwenkturflügels gegenüber diesem ortsfest gehalten ist und welcher auf den schwenkbaren Arm 64 ein Drehmoment um eine zur Schwenkachse des Türflügels parallel liegende Achse ausübt. (Auch die umgekehrte Bauweise ist möglich, wonach ein entlang des oberen Randes des Türflügels linear verschiebbar gelagerter Gleitstein über einen schwenkbaren Arm mit einem am oberen Türzargenteil ortsfest verankerten Drehantrieb verbunden ist.) Durch eine Bauweise wie in Fig. 7 skizziert kann ein erfindungsgemäß ausgebildetes Rahmenprofil 1 die Funktion der ansonsten als separater Teil auszuführenden Gleitschiene übernehmen. Der Gleitstein 62 erstreckt sich dazu zwischen den von den Seitenflächen 4 des Rahmenprofils 1 vorspringenden Profilwänden 5 (Fig. 2) und er ist dazu an jeder seiner beiden Seitenflächen mit einer Nut versehen in welcher jeweils ein Vorsprung 10 einer Profilwand 5 hineinragt, sodass die Nuten am Gleitstein 62 als Gleitführungsnuten wirken zu welchen die Vorsprünge 10 die komplementären Teile sind.

Aus Gründen der Montierbarkeit ist es vorteilhaft, den Gleitsein 62 wie skizziert aus zwei Teilen zu bilden die sich beide nur etwas über die Hälfte der Breite der Beschlagsnut erstrecken und erst bei derMontage am Rahmenprofil 1 mittels Schrauben 63 verbunden werden.

In konsequenter Anwendung des vorliegenden Erfindungsgedankens ist gemäß Fig. 7 auch der Drehantrieb 65 des Gleitschienentürschließers, an welchem das zweite Ende des Schwenkarms 64 gehalten ist, im Hohlraum eines weiteren erfindungsgemäßen Rahmenprofils 29 gehalten. Die Befestigung des Drehantriebes 65 im Rahmenprofil 29 erfolgt gleich wie jene der Beschläge 19 von. Fig. 1 mit Hilfe von Klemmteilen 11, einem mit dem Drehantrieb 65 verbundenen Stulpblech 17 und mittels Schrauben welche Stulpblech 17 und Klemmteile 11 gegeneinander drücken, sodass sie einen Teil, der von den Seitenwanden des Rahmenprofils 29 vorstehenden Profilwände, zwischen sich einklemmen. Das Rahmenprofil 29 bildet am Beispiel gemäß Fig. 7 den oberen Rahmanteil eines Drehtürflügels. Auf diese Weise wird eine optisch extrem unauffällige Bauweise eines Gleitschienentürschließers verwirklicht. Es erübrigt sich die Verwendung einer separaten Gleitschiene. Überdies ist eine sehr einfache Montage möglich bei der obendrein sehr gute Einstellbarkeit bezüglich der Position des Drehantriebes 65 entlang des zugehörigen Rahmenprofils 29 gegeben ist.

In Fig. 7 ist auch eine Möglichkeit skizziert, wie benachbarte Rahmenprofile 29 eines Türflügelrahmens oder einer Zarge miteinander verbunden werden können. Dazu sind zwei sogenannte Eckklemmwinkel 25, 26 vorgesehen. Diese Eckklemmwinkel 25, 26 bestehen jeweils aus zwei gleichen, miteinander unter einem Winkel von 90° verbundenen Profilschenkeln. Die Querschnittsflächen der Profilschenkel sind so bemessen, dass sie am Rahmenprofil 29 unter Bildung einer Presspassung in jeweils eine hinterschnittene Nut einsteckbar sind, sodass sie dort spielfrei feststecken. In der in Fig. 7 dargestellten, vorteilhaften Ausführung bildet die Basisfläche jeder hinterschnittenen Nut jeweils die Innenseite einer Seitenwand des Rahmenprofils 29. Gegen Bewegung von dieser Basisflache weg, sind die Eccklemmwinkel 25, 26 einerseits durch eine von der Basisfläche des Rahmenprofils 29 emporstehende Profilwand 9 und andererseits durch jene Profilwand 5 gehalten, an der auch der Klemmteil 11 anliegt, welcher für die erfindungsgemäße Befestigung von Beschlägen im Rahmenprofil 29 dient.

Das Rahmenprofil 29 gemäß Fig. 7 unterscheidet sich von dem bisher vorwiegend besprochenen Rahmenprofil 1 dadurch, dass es eine Profilwand 30 aufweist, welche von der dem Hohlraum abgewandt liegenden Seite der Basisfläche vorspringt und die Funktion einer Glasleiste übernehmen kann, sodass je Rahmenteilstück nur mehr eine einzige separate Glasleiste 31 erforderlich ist.

Fig. 8 zeigt - unter anderem - die erfindungsgemäß ausgeführte Verbindung von Scharnierteilen an einem Schwenktürflügel und der zugehörigen, ortsfesten Zarge. Rahmenprofile 1 bilden die Turzarge. Rahmenprofile 29 (mit angeformter Profilwand 30, welche als Glasleiste dient) bilden den Rahmen des als Glasflügel ausgebildeten Schwenktürflügels. Der Achszapfen 34 um welchen der Schwenktürflügel relativ zur Zarge schwenkbar ist, befindet sich vor dem durch die Rahmenprofile 1 umschlossenen Raum. Vom Achszapfen 34 aus ragen übereinander angeordnete Haltearme in die nahe Falzflache zwischen Schwenktürflügel und Zarge und sind dort mittels Schrauben 16 mit jeweils einem Stulpblech 36 und einem Klemmteil 35 am Rahmenprofil 1 bzw. 29 verbunden. Auf Grund der in diesem. Fall zu erwartenden besonders hohen Lasten weisen die Stulpbleche 36 und die Klemmteile 35 jeweils zwei Verbindungsschrauben 16 zueinander auf und nicht nur eine wie die Stulpbleche 17 und Klemmteile 11 in den zuvor besprochenen Beispielen. Auch in diesem Fall ist die Anordnung optisch unauffällig, einfach zu montieren und entlang der Längsrichtung der Rahmenprofile 1, 29 an jeder beliebigen Position lösbar befestigbar, ohne dass es dazu irgendwelcher Bohrungen oder Ausfräsungen bedarf.

Fig. 8 zeigt weiters wie die Rahmenprofile 1, 29 "aufgerüstet" werden können um verbesserte Srandschutzeigenschaften haben zu können.

An der jeweils linken Seite des jeweiligen Hohlraums des Rahmenprofils 1, 29 ist ein Hitzeschild 38 eingeklemmt. Es hat in diesem Fall die Form eines flachen U-Profils, wobei die freien Schenkel an der jeweiligen Seitenwand des Rahmenprofils 1, 29 anliegen und somit die Basis des flachen U-Profils zu der jeweiligen Seitenwand des Rahmenprofils 1, 29 in einem Abstand angeordnet ist. Bevorzugt sind die freien Enden der Schenkel des U-Profils, welches ein Hitzeschild 38 bildet, mit einer Verzahnung versehen, sodass sie mit dem Rahmenprofil 1, 29 nicht in einem Linienkontakt liegen sondern mit einer Serie von Punktkontakten, da damit Wärmeleitung zwischen den beiden Teilen verringert wird. Die Hitzeschilder 38 dienen vor allem dazu, Wärmestrahlung von einer Seitenfläche des Hohlraums 2 des Rahmenprofils 1, 29 auf die andere Seitenfläche zu unterbinden. Besonders vorteilhaft an der dargestellten Ausführungsform ist, dass die Hitzeschilder 38 auch nachträglich von der offenen Seite des Hohlraums 2 her - also von der Falzfläche her - in die Rahmenprofile 1 eingebracht und eingeklemmt werden können.

An der jeweils rechten Seite des jeweiligen Hohlraums des Rahmen - profils 1, 29 ist jeweils ein Brandschutzkörper 37 eingelegt.

Dieser Brandschutzkörper 37 hat die Form eines Rechteckprofils. Er besteht aus einem hitzefesten, wärmeisolierenden Material, beispielsweise auf Basis Mineralwolle oder Silikat. Anders als der Hitzeschild 38 hält er nicht nur Wärmestrahlung ab sondern bremst auch Wärmeleitung sehr stark.

Indem verschiedenartige, verschieden starke und verschieden viele Hitzeschutzgegenstände in der Hohlkammer 2 eines Rahmenprofils 1, 29 angeordnet werden, ist das Rahmenprofil 1, 29 einfach an verschiedene Brandschutzklassen wie F30, F60, F90 etc, modular anpassbar. Damit ergeben sich wirtschaftlich sehr wertvolle Vorteile bezüglich Herstellungs- und Montagelogistik.

Für das Verklemmen von Brandschutzkörper 37 und Hitzeschild 38 gegen Bewegung normal zur Rahmenebene des durch die Rahmenprofile 1, 29 gebildeten Rahmens, sind Brandschutzkörper 37 und Hitzeschild 38 jeweils zwischen einer Seitenfläche des Rahmenprofils 1, 29 und weiteren Profilwänden eingeklemmt, wobei eine dieser weiteren Profilwände von der Basisfläche des Rahmenprofils nach innen vorspringt; am Rahmenprofil 1 ist dies die Profilwand 9.

In den Rahmemprofilen 1, 29 direkt kann Wärmeleitung nur durch die Basisfläche 3 (Fig. 2) von einer Seitenfläche 4 (Fig. 2) auf die andere. Seitenfläche 4 erfolgen. Man kann diese Wärmeleitung sehr stark bremsen indem man die Basisfläche 3 wie in Fig. 2 gut erkennbar, mit einem Raster von Durchbrüchen 8 versieht, sodass die Querschnittsfläche für Wärmeübertragung durch Wärmeleitung im Material des Rahmenprofils 1 verringert wird und der Übertragungsweg verlängert wird. Besonders vorteilhaft ist es, wenn die Durchbrüche 8 wie dargestellt Langlöcher sind deren Längsrichtung parallel zur Profilrichtung liegt und wenn mehrere Reihen von Langlöchern um jeweils um ein halbes Rastermaß zueinander längsversetzt nebeneinander liegen.

Für das Herstellen der Durchbrüche 8 ist es sehr vorteilhaft, dass das Rahmenprofil 1 eine einfache Basisfläche 3 aufweist und nicht etwa mehrere Basisflächen die eine oder mehrere Hohlkammern einschließen. Dadurch können nämlich die Durchbrüche 8 einfach durch Ausstanzen gebildet werden. Im Fall von Hohlkammern müsste stattdessen gefräst werden, was sehr viel längere Bearbeitungszeit und sehr viel höhere Kosten bedeutet.

Fig. 9 zeigt in zwei Ansichten eine vorteilhafte Bauweise um zwei erfindungsgemaß verwendbare Rahmenprofile 1 auf Gehrung zu verbinden um einen Rahmen für eine Türfläche oder eine Fensterflache zu bilden. Man verwendet dazu einen Eckklemmbeschlag 44, welcher aus vier verschiedenartigen Komponenten besteht:

Der Stützwinkel 45 besteht aus zwei ebenen rechteckförmigen Blechstücken, welche entlang jeweils einer kurzen Stirnseite miteinander verbunden sind und in einem rechten Winkel zueinander stehen. Der Stützwinkel 45 liegt im Hohlraum der auf Gehrung aneinander anliegenden Rahmenprofile 1 an deren Basisflächen 3 an.

Auf dem Stützwinkel 45 liegt ein weiterer Winkel, der sogenannte Zugwinkel 46 außen auf. Auch er besteht im Wesentlichen aus zwei ebenen Blechrechtecken die entlang ihren kurzen Stirnseiten miteinander verbunden sind und zueinander in einem rechten Winkel stehen. Die seitlichen Stirnflächen des Zugwinkels 46 sind mit einer Verzahnung 47 ausgestattet, deren Spitzen jeweils an einer Profilwand 9 eines Rahmenprofils 1 anliegen.

Eine Schraube 50 verläuft durch eine Mutterngewindebohrung im Zugwinkel 46 hindurch. Die besagte Mutterngewindebohrung verläuft durch den Zugwinkel 46 hindurch und sie liegt diagonal zu dessen beiden Schenkeln. Die Schraube 50 drückt mit ihrer bezüglich des Zugwinkels 46 inneren Stirnfläche an den Grenzbereich zwischen den beiden Winkelschenkeln des innen liegenden Stützwinkels 45 an. Bei weiterem Schrauben auf den Stützwinkel 45 zu bewirkt sie, dass der Zugwinkel 46 vom Stützwinkel 45 etwa diagonal weg gezogen wird.

Spreizbolzen 49 sind mit den Schenkeln des Stützwinkels 45 starr verbunden. Sie haben etwa die Form eines kreissymmetrischen Pilzes und ragen von den Schenkeln des Stütswinkels 45 in den erhabenen Winkelbereich zwischen diesen Schenkeln und verlaufen jeweils durch eine in Schenkelrichtung verlaufende längliche Durchbrechung 48 am jeweils angrenzenden Schenkel des Zugwinkels 46 hindurch. Die Breite der Durchbrechung 48 verringert sich mit zunehmendem Abstand zur Verbindungsfläche zwischen den beiden Schenkeln des Zugwinkels 4 sie wird dabei auch enger als der Durchmesser der Spreizbolzen 49 in deren durch die Durchbrechung 48 hindurch verlaufendem Längsbereich.

Durch des Einschrauben der Schraube 50 auf den Stützwinkel 45 zu, werden die Schenkel des Zugwinkels 46 am Stützwinkel 45 zur Verbindungslinie zwischen dessen Schenkeln hin verschoben. Dadurch gelangen Längsbereiche der Durchbrechung 48, an denen die Breite der Durchbrechung bei nicht verformtem Zugwinkel 46 geringer ist als der Durchmesser des durch die Durchbrechung verlaufenden Längsteils der Spreizbolzen 49, an Spreizbolzen 49. Das bewirkt, dass die beidseits der Durchbrechung 48 des Zugwinkels 46 befindlichen Teile des Zugwinkels 46 voneinander weg gespreizt werden und die Verzahnungen 47 fest an die Profilwände 9 der Rahmenprofile 1 angedrückt werden und somit die Rahmenpröfile 1 mit dem Zugwinkel 46 relativ zum Stützwinkel 45 auf die Gehrungsfläche zwischen den beiden Rahmenprofilen 1 hin verschoben werden.

Die Montage der Gehrungsverbindung ist so recht einfach durchführbar. Vorteilhaft ist weiters, dass die Rahmenprofile 1 dazu nicht ausgefräst oder gebohrt werden müssen und dass die Hohlräume 2 (Fig. 2) in benachbarten Rahmenprofilen 1 zueinander weitestgehend offen bleiben. Dadurch können erforderlichenfalls Leitungen oder Kabel einfach in den Rahmenprofilen 1 auch über Rahmenecken geführt werden und es können auch am Eckbereich von Rahmenprofilen 1 Hitzeschilder und Isoliermaterial in den Hohlräumen 2 angebracht werden, Für das Anbringen von Hitzeschildern und Isoliermaterial ist es besonders vorteilhaft, dass sich - wie gezeichnet - Zugwinkel 46 und Stützwinkel 45 nur zwischen den beiden Profilwänden 9 erstrecken und nicht bis zu den Seitenflächen 4 der Rahmenprofile hin.

In Fig. 10 sind zwei Versionen von Abdeckprofilen 51, 52 für den Profilhohlraum 2 von erfindungsgemäß anwendbaren Rahmenprofilen 1 skizziert, welche jeweils an beiden vorstehenden Profilwänden 5 einzuklemmen sind und den Abstand zwischen den Profilwänden 5 überbrücken, sodass sie damit den Profilhohlraum 2 abdecken.

Das Abdeckprofil 51 ist dabei ein einfaches Kunatstoff-Extrusionsprofil öder Metallprofil. Es hat vor allem optische Funktion.

Das Abdeckprofil 52 hingegen hat neben der optischen Funktion auch eine Brandschutzfunktion und ist dazu aus mehreren unterschiedlichen Teilen aufgebaut: Das Tragprofil 53 ist ein Kunststoff-Extrusionsprofil; es dient als Träger für die anderen Teile und ist an den vorstehenden Profilwänden 5 eingeklemmt. Es weist einen Profilhohlraum auf, welcher falzseitig durch eine sehr dünne Profilwand 54 abgedeckt ist. Im Profilhohlraum ist ein Brandschutzquellmittel 55 angeordnet. Im Brandfall schmilzt die Profilwand 54 weg und das Brandschutzquellmittel 55 quillt auf, wobei es Energie aufnimmt und bestimmungsgemäß, den Spalt zwischen den beiden Rahmenprofilen 1 verschließt. Die von der Falzseite abgewandte Begrenzungswand des Profilhohlraums im Tragprofil 53 ist durch einen Blechstreifen 56 abgedeckt. Dieser behalt - anders als das Tragprofil 53 - auch im Brandfall seine Stabilität und verhindert dass das Brandschutzmittel 55 in die falsche Richtung quillt.

Im rechten Teil der Profilhohlräume 2 der Rahmenprofile 1 von Fig. 10 sind darüber hinaus zwei weitere Formen von Hitzeschildern 60 skizziert. Diese sind wie auch die Hitzeschilder 38 von Fig. 8 typischerweise durch Blechstreifen gebildet.

Fig. 11 zeigt an einem erfindungsgemäß zu verwendenden Rahmenprofil 1 weitere Einbauteile in den Profilhohlraum 2. Seitlich sind zwei weitere Versionen von in den Profilhohlraum 2 eingeklemmten, Hitzeschildern 57 aus Blech skizziert. Zwischen zwei Profilwänden 9, welche von der Basisfläche 3 des Rahmenprofils 1 in den Profilhohlraum 2 hinein vorspringen und im Profil hakenförmig zueinander gekrümmt sind, ist ein als flaches U-Profil ausgebildetes Kabelkanalprofil 58 eingeklemmt. Das Kabelkanalprofil 58 ist typischerweise ein Kuststoff-Extrusionsprofil. Es liegt am Rahmenprofil 1 an den Profilwänden 9 mit seinen als Rastspitzen ausgebildeten freien Schenkelenden an, welche zwischen den Profilwänden 9 gegenüber ihrer entspannten Position etwas aufeinander zu gebogen sind. Das Kabelkanalprofil 58 deckt Kabel 59 gegenüber dem äußeren Teil des Profilhohlraums 2 des Rahmenprofils 1 ab.

In Fig. 12 sind Bauweise und Einbausituation für ein Klemmprofil 107 in einem Rahmenprofil 1 gezeigt, wobei das Klemmprofil 107 als zweifaches Hitzeschild wirkt. Das Klemmprofil 107 besteht typischerweise aus Stahlblech und hat etwa U-Querschnittsform, wobei die Schenkel etwas schräg auseinander stehen und wobei in elastisch entspanntem Zustand die freien Enden der Schenkel einen knapp größeren Abstand überspannen als jene Wände des Rahmenprofils 1 voneinander beabstandet sind an denen diese Schenkelenden in eingebautem Zustand anliegen sollen. Somit drücken die freien Enden der Schenkel des Klemmprofils 107 in eingebautem Zustand unter elastischer Vorspannung an das Rahmenprofil 1 an und halten dadurch das Klemmprofil 107 kraftschlüssig spielfrei im Rahmenprofil 1. Die Grundfläche des Klemmprofils 107, verläuft nahe an der Grundfläche des Rahmenprofils 1, ist aber idealerweise - wie skizziert - etwas von dieser weg gewölbt. Analog zu den Durchbrüchen 8 des Rahmenprofils 1 von Fig. 2 die Grundfläche des Klemmprofils 107 eine Rasterung von Durchbrüchen aufweisen um Wärmeleitung zu erschweren.

Das Klemmprofil 107, welches einen doppelten Hitzeschild darstellt, ist besonders rasch einbaubar; man kann es allerdings nur an Längsbereichen einbauen, an denen kein erfindungsgemäßer Klemmteil anzubringen ist.

Fig. 13 zeigt, an einem erfindungsgemaß als Rahmenteil einer Zarge einer Tür verwendeten Rahmenprofil 1, den Einbau eines Rauchmelders 66, welcher nur bei offen stehendem Türflügel funktionieren muss. Der zentrale Teil des Rauchmelders 66 befindet sich im Profilhohlraum 2 des Rahmenprofils 1 und ist dazu mit einem Stulpblech 68 verbunden und mit diesem wie schon weiter oben an Hand anderer Beschlage beschrieben mittels eines Klemmteils 11 erfindungsgemäß an vorstehenden Profilwänden 5 des Rahmenprofils 1 befestigt. Im dargestellten Beispiel ist der Rauchmelder 66 über ein Kabel mit einer LED-Anzeige 67 verbunden, welche in eine Bohrung in einer Seitenfläche des Rahmenprofils 1 so eingesetzt ist, dass sie von außerhalb sichtbar ist. Damit überhaupt Rauch an den Rauchmelder 66 gelangen kann, ist das Stulpblech 68 durch Schilitze 69 durchbrochen und jene Dichtung, welche sich zwischen dem Rahmenprofil 1 und der Gebäudewand an der das Rahmenprofil 1 befestigt ist, befindet, ist örtlich durch Kanäle durchbrochen, welche von den beiden durch das Rahmenprofil 1 getrennten Räumen durch eine Öffnung in der Basisfläche 3 des Rahmenprofils 1 in den Profilhohlraum 2 des Rahmenprofils 1 hinein führen. In dem in Fig. 13 dargestellten Beispiel ist zur Bereitstellung von Dichtung und. Kanälen ein flacher Hohlkörper 70, welcher mindestens drei Öffnungen aufweist, zwischen Rahmenprofil 1 und angrenzender Gebäudewand angeordnet. In dem Hohlkörper 70 ist ein Brandschutsguellmittel 71 angeordnet, welches ima Fall eines Brandes durch Hitzeeinwirkung aufquillt, und die Kanäle des Hohlkörpers 79 verschließt.

Fig. 14 zeigt ein Rahmenprofil 39 an einem Türblatt, welches zwei Deckschichten 40 aufweist die typischerweise aus Holz bestehen und das Rahmenprofil 39 seitlich überdecken. In dem nicht durch Rahmenprofile 39 eingenommen Raumbereich zwischen den beiden Deckschichten ist ein plattenförmiger Kern 18 abgeordnet, welcher beispielsweise aus einem wärmeisolierenden Material besteht. In der dargestellten vorteilhaften Ausführungsform ist eine seitliche Wand des Rahmenprofils 39 durch eine Profilwand 81 über die bloße Umrahmung des Profilhohlraums zur Falzflache hin verlängert und die zweite seitliche Wand des Rahatenprofils 39 durch eine Profilwand 83 über die bloße Umrahmung des Profilhohlraums von der Falzfläche weg verlängert. Durch die Profilwände 81, 83 hindurch können die Deckschichten 40 mittels Schrauben 41 am Rahmenprofil 39 angeschraubt werden, wobei die Schrauben 41 von der der Sichtseite abgewandten Seite her in die Deckschichten 40 eindringen, was natürlich optisch vorteilhaft ist.

Fig. 15 zeigt ein Rahmenprofil 43 an einem Türblatt 42, welches im Wesentlichen als starke Holzplatte ausgebildet ist, in deren Stirnflächen eine Nut eingefräst ist in welche je Stirnfläche ein Rahmenprofil 43 eingesetzt ist. In diesem Fall können Rahasenprofile 43 und Holzplatte miteinander durch Schrauben 41 versahraubt werden, welche vom Profilhohlraum des Rahmenprofils 43 aus durch die Basisfläche des Rahmenprofils 43 hindurch verlaufen.

Fig. 16 zeigt eine vorteilhafte Anbringungsart für eine einstellbare Verklotzung an einem beweglichen flächigen Verschlüsselement, beispielsweise einer Glastür, welche Rahmenprofile 90 und einen Kern (Glasscheibe 32) umfassfc. Am Beispiel einer Drehtur ist die einstellbare Verklotzung optimaler Weise an dem von der Drehachse der Tür abgewandt liegenden Ende der oberen Stirnfläche des Kerns angebracht. Die Verklotzung besteht aus zwei spitzwinkeligen Seilen 91, 92 und einer Schraube 93, wobei die beiden Keile 91, 92 am Eckbereich zweier Rahmenprofile 90 im Spalt zwischen der Basisfläche des horizontalen Rahmenprofils 90 und der Stirnfläche des Kerns (Glasscheibe 32) angeordnet sind. Die Keile 91, 92 liegen mit jeweils einer ihrer beiden Keilflächen aneinander an. Mit der zweiten Keilfläche liegt der eine Keil 91 an der Basisfläche des Rahmenprofils 90 an und der zweite Keil 92 an der Stirnfläche des Kerns. Die Schraube 93 verläuft durch eine Bohrung in der Basisfläche des vertikalen Rahmenprofils 90 hindurch in eine Mutternbohrung an einem Keil 91. Durch Anziehen der Schraube 93 wird der Keil 91 zum vertikalen Rahmenprofil 90 hin gezogen, wodurch sich die durch die Summe der Dicken beider Keile 91, 92 gebildete Gesaratdicke der Verklotzung vergrößert und somit das horizontale Rahmenprofil 90 gegenüber dem Kern angehoben wird. Für das Verändern der Dicke der Verklotzung braucht man nur bei geöffneter Tür die allfällig vorhandene Abdeckung des Profilhohlraums des oberen Teils des schlossseitigen vertikalen Rahmenprofils 90 abzunehmen und mit einem Schraubendreher an dem im Profilhohlraum befindlichen Kopf der Schraube 93 zu drehen. Im Gegensatz zu üblichen Bauweisen von Verklarungen braucht also für das Ändern der Dicke der Verklotzung keine Glasleiste abgenommen zu werden und auch das damit verbundene Hantieren mit dem zwischen Glasleiste und Glasscheibe anzuordnendem Dichtungsmaterial entfällt.

Fig. 17 zeigt in Profilansicht beispielsweise an einem Glastürflügel die Verwendung eines erfindungsgemäß angewendeten Rahmenprofils 72 welches aus zwei getrennten Profilteilen 73, 76 gebildet ist. Die beiden Profilteile 73, 76 bilden im wesentlichen die Seitenflächen des Profils 72, welche zwischen sich den Profilhöhlraum 74 einschließen.

An der der Falzfläche zugewandten Seite ist der Profilhohlraum 74 wie am Beispiel gemäß Fig. 1 durch einen Klemmteil 11, ein Stulpblech 17 und eine diese beiden aneinander ziehende Schraube 16 überbrückt, indem zwischen Klemmteil 11 und Stulpblech 17 zwei über den Profilhohlraum 74 vorspringende Profilwande des Rahmenprofils 72 eingeklemmt werden.

Anstatt der ansonsten vorhandenen Basisflache des Rahmenprofils ist an der von der Falzfläche abgewandten Seite des Profilhohlraums 74 eine Reihe von mehreren Verschraubungen 21 angeordnet, welche wie schon an Hand von Fig. 1 beschrieben funktionieren, Sie weisen jeweils einen Klemmteil 22, eine Gegenplatte 23 und eine Schraube 24 auf, wobei die Schraube 24 den Klemmteil 22 und die Gegenplatte 23 in welcher sich ein Mutterngewinde befindet, aneinander zieht und Randbereiche von Klemmteil 22 und Gegenplatte 23 jeweils sine vorspringende Profilwand 75 eines Teilprofils 73, 76 zwischen sich einklemmen. Aus Gründen des Montgeablaufs ist die Verschraubung, 21 so ausgerichtet, dass der Kopf der erforderlichen Schraube 24 im Profilhöhlraum 74 angeordnet ist und nicht wie bei der Verschraubung gemäß Fig. 1 außerhalb des Profilhohlraums.

Die Bauweise mit zwei lokal miteinander verbundenen Teilprofilen 73, 76 zur Bildung eines Rahmenprofils 72 bietet Materialersparnis und bessere Modularität als Ausführungen mit einem monolithischen Rahmenprofil und sie erspart separate Glasleistenprofile. Die Bauweise führt aber auch zu Abstrichen bezüglich Festigkeit und Arbeitsaufwand bei der Montage. Die Bauweise kann sich insbesondere dann lohnen, wenn Turen oder Fenster gefordert sind, bei denen besondere, nur sehr selten vorkommende Rahmenstärken gefordert sind.

Fig. 18 zeigt ein erfindungagemäß verwendbares Rahmenprofil, welches als Verbund von drei zueinander parallel angeordneten TeilProfilen 77, 80, 82 gebildet ist. Das mittlere Profil 77 ist im Wesentlichen ein U-Profil bei welchem die freien Schenkelenden einwärts, also über den Profilhohlraum 78 gekrümmt sind und in der schon beschriebenen Art durch Verschraubunen, welche jeweils aus einem Klemmteil 84, einem Stulpblech 85 und einer Schraube 86 gebildet sind, miteinander verbunden sind. Die Seitenflächen des mittleren Profils 77 weisen allerdings auch jeweils zwei nach außen vorspringende Wandbereiche auf. Mit diesen nach außen vorspringenden Wandbereichen sind die Seitenflächen des mittleren Profils 77 mittels weiterer erfindungsgemäßer Verschraubungen, die jeweils aus einem Klemmteil 88, einem Stulpblech 87 und einer Schraube 89 gebildet sind, mit jeweils einem weiteren Teilprofil 80, 82 verbunden.

Diese Bauweise ist besonders dann vorteilhaft, wenn zur Anpassung an unterschiedliche Anforderungen von Isolier- und/oder Brandschutzklassen hohe Modularität gefordert ist.

Fig. 19 zeigt in Schnittansicht erfindungsgemäß verwendbare Rahmenprofile 108, 109 welche zum Zweck der Wärmeisolierung Jeweils aus drei Teilprofilen gebildet sind. Die seitlichen Teilprofile bestehen wie üblich aus Metall, im dargestellten Beispiel typischerweise aus eingerolltem Stahlblech. Die mittleren Teilprofile 110, 111 bestenen aus einem gegenüber Metall deutlich schlechter wärmeleitendem Material wie insbesondere Kunststoff oder einem Verbandstoff aus nichtmetallischen Fasern und einem Kunststoff. Die einzelnem Teilprofile sind miteinander verklemmt, greifen also mit einzelnem Profilwandflächen derart ineinander, dass ein Wandbereich eines Teilprofils durch Wandbereiche des benachbarten, parallel dazu ausgerichteten Teilprofils, umfasst wird. Am Verbindungsbereich liegen die Teilprofile dabei bevorzugt und elastischer Druckvorspannung aneinander an. Bevorzugt ist das Teilprofil (110, 111) aus dem weniger festen und elastisch weicherem Material jenes, von welchem ein Wandbereich durch Wandbereiche des benachbarten Profils umfasst wird. Im Fall, dass die metallischen, seitlichen teilprofile durch Rollformen von Blech gebildet sind, kann das mittlere, wärmeisolierende Teilprofil (110, 111) schon beim Rollformen verbunden werden. Wenn die metallischen, seitlichen Teilprofile Aluminiumstrangpressprofile sind erfolgt das Verbinden durch nachträgliche Einpressen des mittleren Teilprofils.

Fig. 20 zeigt am Beispiel eines Türblattes 42 aus Vollholz, in welchem ein Rahmenprofil 94 angewandt wird, eine sehr vorteilhafte Einbauweise für einen durch einen Schlosskasten 19 gebildeten Beschlag 19 und die zugehörige Drückerrosette 101.

Der Schlosskasten 19 ist im Rahmenprofil 94 angeordnet und daran wie schon an Hand von Fig. 1 beschrieben mittels eines Stulpblechs, eines Klemmteils und einer Schraube erfindungsgemäß befestigt. Zusätzlich zum Schlosskasten 19 ist ein Halteteil 96 im Rahmenprofil 94 angeordnet. Der Halteteil 96 besteht typischerweise aus Stahlblech; er hat etwa die Gestalt eines U-Profils und als solches ist er parallel zum Rahmenprofil 94 in diesem angeordnet, wobei die nach außen gebogenen freien Endbereiche seiner Profilschenkel im elastischen Bereich gegenüber ihrer entspannten Position etwas zusammengebogen sind, sodass sie also an der Innenseite der Seitenflächen des Rahmenprofils 94 unter Druck anliegen und damit den Halteteil 96 kraftschlüssig aber nicht formschlüssig im Rahmenprofil 94 halten. Der Schlosskasten 19 ragt durch eine Ausnehmung 97 in der Basisflache des Halteteils 96 durch diesen hindurch. Vom Schlosskasten 19 aus ragt die Drückerachse 100 (üblicherweise ein Vierkantprofil) normal zur Ebene des Türblattes 42 durch einen Durchbruch 99 durch einen Schenkel des Halteteils 96 hindurch, sowie durch einen Durchbruch 95 durch eine Seitenwand des Rahmenprofils 94 hindurch sowie durch einen Durchbruch 61 am Türblatt 42 hindurch. Der Durchbruch 95 durch das Rahmenprofil 94 sowie der Durchbruch 61 durch das Türblatt 42 sind deutlich weiter bemessen als die Querschnittsabmessungen der Drückerachse 100. Die Drückerachse 100 verlauft weiters durch eine Durchgangsbohrung in der Drückerrosette 101 hindurch, wobei allerdings die Querschnittsabmessungen dieser Durchgangsbohrung so eng bemessen sind, dass die Drückerachse 100 darin gegen translatorische Bewegung normal zu ihrer Längsrichtung spielfrei gehalten ist. Von der Drückerrosette 101 aus ragen in einem Abstand zur Drückerachse 100 Schrauben 102 durch weit bemessene Schraubendurchgangsbohrungen im Türblatt 42 und im Rahmenprofil 94 zu Gewindebohrungen 98 an einem tiefgezogenen Bereich am Halteteil 96.

Bei der Montage der Anordnung wird zuerst der Halteteil 96 in das Rahmenprofil 94 eingeschoben. Dann wird der Schlosskasten 19 erfindungsgemäß wie an Hand von Fig. 1 beschriebenen mittels Stulpblech, Klemmteil und Verbindungsschraube am Rahmenprofil 94 befestigt und zwar so, dass er sich in den Raum zischen den Schenkeln des Halteteils 96 erstreckt und durch dessen Ausnehmung 97 hindurch ragt und dass die Drückerachse 100 durch die dazugehörigen Ausnehmungen an Türblatt, Rahmenprofil und Halteteil hindurch in die dafür vorgesehene Lageraufnahme am Schlosskasten 19 eingesteckt werden kann. Bei eingesteckter Drückerachse 100 und auf diese aufgesteckter Drückerrosette 101 werden die Schrauben 102 durch die Schraubendurchgangsbohrungen in der Drückerrosette 101 und durch die dafür sehr weit bemessenen Schraubendurchgangsbohrungen am Türblatt 42 und am Rahmenprofil 94 hindurch in die zugehörigen Gewindebohrungen 98 am Halteteil 96 eingesteckt und erst vorsichtig angezogen und dabei die Drückerrossette 101 am Türblatt in genau jener Position fixiert, bei welcher die Drückerachse optimal, ohne Biegung und Zwängung durch die zugehörigen Durchgangsbohrung an der Drückerrosette hindurch verläuft. Der bei leichtem Zug der Schrauben 102 im Rahmenprofil 94 noch verschiebbare Halteteil 96 gleitet beim Anziehen der Schrauben 102 entweder von selbst oder indem man ihn von der offenen Seite des Rahmenprofils 94 her mittels eines Werkzeugs passend verschiebt, annähernd genau in jene optimale Position, bei welcher die Schrauben 102 bei optimal positionierter Drückerrosette 101 normal zur Türblattebene ausgerichtet sind. Wenn nun die Schrauben 102 kräftig angezogen werden, ist die Druckerrosette 101 für Jahre spielfrei genau in der richtigen Position fixiert um die Drückerachse 100 so zu führen, dass sie frei von Biegung und Zwängung mit der dazugehörigen Achse der Aufnahme im Schlosskasten 19 fluchtet.

(Bei Bauweisen entsprechend dem Stand der Technik ist die Position der Halteschrauben für die Drückerrosette bezüglich des Türblattes genau vorgegeben, womit Toleranzen bezüglich der Position des Schlosskastens gegenüber dem Türblatt zwangsweise zu einer unpassenden Lagerung der Drückerachse führen was in weiterer Folge schlecht schwenkende Drücker und Zerstörung von Schwenkmechanismen verursacht.)

Die gezeigten und erklärten erfindungsgemäßen Rahmenprofile sind am besten aus Stahl oder Aluminium zu fertiger wobei als die wichtigsten Fertigungsverfahren Rollformen und Strangpressen zu nennen sind. Für Anwendungen bei denen eher geringere Festigkeitsanforderungen vorliegen kann es aber auch vorteilhaft sein, die Rahmenprofile als Kunststoffeztrusionsprofil auszubilden.

## Patentansprüche

1. Vorrichtung für das Verschließen einer Gebäudeöffnung wobei ein flächiges Verschlusselement und/oder eine am Rand der Gebäudeöffnung starr befestigte Zarge ein Rahmenprofil (1, 29, 39, 43, 72, 77, 90, 94, 108, 109) aufweist, welches einen zur Falzfläche hin offenen Profilhohlraum (2, 74, 78) durch zwei durch eine Basisfläche verbundene Seitenflächen (4) begrenzt, wobei aus jeder der beiden Seitenflächen (4) eine Profilwand (5, 79) in Richtung auf die jeweils andere Seitenfläche (4) zu hervorspringt und wobei an diesen vorspringenden Profilwänden (5, 79) ein Stulpblech (17, 36, 68, 85, 87, 106) und ein Klemmteil (11, 35, 84, 103) befestigt sind welche den Abstand zwischen den Profilwänden (5, 79) überbrücken und durch eine oder mehrere Schrauben (16, 24) unter Zwischenlage der Profilwände (5, 79) aneinander gezogen sind, wobei das Stulpblech und der Klemmteil nach Lösen der Schraube(n) in einer Längsrichtung des Rahmenprofils entlang des Profilhohlraumes versetzbar sind,
der Klemmteil (11, 35, 84, 103) an den beiden vorspringenden Profilwänden (5, 79) jeweils an beiden Flanken einer Nut (6) anliegt, die an der vorspringenden Profilwand (5, 79) ausgebildet ist und deren Öffnungsfläche parallel zur Verbindungsfläche zwischen den beiden vorspringenden Profilwänden (5, 79) liegt,
wobei
sich der Abstand zwischen den Flanken der Nut (6) an jenem Bereich, an welchem der Klemmteil (11, 35, 84, 103) anliegt, mit zunehmender Nuttiefe verengt, und
das Stulpblech an den Profilwänden jeweils in einem Eckbereich anliegt, an welchem eine zur Basisfläche parallel liegende Fläche in einen hierzu normal in Richtung der Falzfläche verlaufenden Wandbereich der jeweiligen Profilwand übergeht,
wobei
durch Festziehen der Schraube(n) eine Relativbewegung der Profilwände voneinander weg als auch aufeinander zu durch den anliegenden Klemmteil formschlüssig blockiert ist, und
durch Festziehen der Schraube(n) das Stulpblech in den Eckbereichen formschlüssig gegen seitliches Verschieben gehalten wird, indem es in den Eckbereichen jeweils an der parallel liegenden Fläche und mit einer der jeweiligen Profilwand zugewandten Stirnfläche an dem jeweiligen Wandbereich anliegt, und
ein in der Nut (6) anliegender Bereich (13) des Klemmteils (11, 103) an der Berührungsfläche mit der Nut (6) eine Verzahnung (14) aufweist.

2. Vorrichtung nach Anspruch 1, **dadurch gekennzeichnet, dass** das Rahmenprofil (1) die die Seitenflächen (4) verbindende Basisfläche (3) aufweist, welche einen Raster von Durchbrüchen (8) aufweist, die durch Stanzen gebildet sind.

3. Vorrichtung nach einem der Ansprüche 1 bis 2, **dadurch gekennzeichnet, dass** das Rahmenprofil (1) die die Seitenflächen (4) verbindende Basisfläche (3) aufweist und dass zwei Profilwände (9) in einem Abstand zu den Seitenflächen (4) und in einem Abstand zueinander aus der Basisfläche (3) hervor in den Profilraum (2) vorspringen.

4. Vorrichtung nach einem der Ansprüche 1 bis 3, **dadurch gekennzeichnet, dass** im Profilhohlraum (2, 74, 78) des Rahmenprofils (1, 29, 39, 43, 72, 77, 90, 94) ein Hitzeschild (38, 57, 60, 107) und/oder ein Brandschutzkörper (37) und/oder Brandschutzquellmittel (55) angeordnet ist.

5. Vorrichtung nach einem der Ansprüche 1 bis 4, **dadurch gekennzeichnet, dass** zwei Rahmenprofile (1) auf Gehrung zueinander angeordnet sind und dass sich von der Gehrungsfläche aus ein Eckklemmbeschlag (44) entlang der Basisfläche (3) beider Rahmenprofile (1) erstreckt, wobei der Eckklemmbeschlag einen Stützwinkel (45) aufweist, welcher an den Basisflächen (3) gleitend geführt anliegt sowie einen Zugwinkel (46), welcher mit beiden Rahmenprofilen (1) starr verbunden ist, sowie eine Schraube (50) welche sich in der der Gehrungsebene zwischen Zugwinkel (46) und Stützwinkel (45) erstreckt und welche mit einer Mutterngewindebohrung an einem der beiden Winkle (46, 45) in Gewindeeingriff ist.

6. Vorrichtung nach einem der Ansprüche 1 bis 5, **dadurch gekennzeichnet, dass** zwischen den beiden vorspringenden Profilwänden (5) eines Rahmenprofils (1) ein Abdeckprofil (51, 52) eingeklemmt ist.

7. Vorrichtung nach Anspruch 6, **dadurch gekennzeichnet, dass** das Abdeckprofil (52) ein Brandschutzquellmittel (55) aufweist.

8. Vorrichtung nach Anspruch 7, **dadurch gekennzeichnet, dass** das Abdeckprofil (52) einen Blechstreifen (56) umfasst, welcher an der von der Falzfläche abgewandten Seite des Brandschutzquellmittels (55) angeordnet ist.

9. Vorrichtung nach einem der Ansprüche 1 bis 8, **dadurch gekennzeichnet, dass** im Profilhohlraum (2) ein Kabelkanalprofil (58) eingeklemmt ist.

10. Vorrichtung nach einem der Ansprüche 1 bis 9, **dadurch gekennzeichnet, dass** im Profilhohlraum des Rahmenprofils (1) ein Rauchmelder (66) eingebaut ist.

11. Vorrichtung nach Anspruch 10, **dadurch gekennzeichnet, dass** der Rauchmelder (66) mit einem Stulpblech (68) verbunden ist, welches durch Schlitze (69) durchbrochen ist.

12. Vorrichtung nach Anspruch 10 oder 11, **dadurch gekennzeichnet, dass** die Basisfläche (3) des Rahmenprofils (1) durch Lüftungskanäle mit den Raumbereichen neben dem Rahmenprofil (1) verbunden ist.

13. Vorrichtung nach einem der Ansprüche 1 bis 12, **dadurch gekennzeichnet, dass** sie ein Rahmenprofil (77) aufweist, welches an der Außenseite seiner Seitenflächen vorspringende Profilwandbereiche aufweist an welchen weitere Teilprofile (80, 82) befestigt sind, wobei die Verbindung zwischen dem Rahmenprofil (77) und einem Teilprofil (80, 82) Klemmteile (88), Stulpbleche (87) und diese aneinander ziehende Schrauben (89) aufweist, wobei Profilwände zwischen Klemmteilen (88) und Stulpblechen (87) eingeklemmt werden und die Klemmteile (88) an den Flanken von Nuten an den eingeklemmten Profilwänden anliegen.

14. Vorrichtung nach einem der Ansprüche 1 bis 13, **dadurch gekennzeichnet, dass** das Rahmenprofil (108, 109) zwei seitliche und ein mittleres Teilprofil (110 ,111) umfasst, welche parallel zueinander angeordnet und miteinander verklemmt sind, wobei die beiden seitlichen Teilprofile aus Metall bestehen und einander nicht berühren und wobei der mittlere Teilprofil (110, 111) aus einem gegenüber Metall deutlich schlechter wärmeleitendem Material wie insbesondere Kunststoff besteht.

15. Vorrichtung nach einem der Ansprüche 1 bis 14, **dadurch gekennzeichnet, dass** sie zwei der flächigen Verschlusselemente aufweist, welche die schwenkbaren Flügel einer Brandschutztür sind, wobei ein Flügel ein unterschlagender Standflügel ist und der zweite Flügel ein überschlagener Gangflügel ist und wobei die Flügel eine Öffnungs- und Schließfolgesteuerung aufweisen.

## Claims

1. Device for sealing a building opening, whereby a flat closing element and/or a frame firmly attached to the edge of the building opening features a frame profile (1, 29, 39, 43, 72, 77, 90, 94, 108, 109) which borders a hollow profile section (2, 74, 78) - through two lateral surfaces (4) which are connected by a base area - that opens out to folding surfaces, whereby from each of the two lateral surfaces (4) a profile wall (5, 79) juts out towards the other lateral surface (4) and whereby a lock plate (17, 36, 68, 85, 87, 106) and a clamping element (11, 35, 84, 103) are attached to these jutting profile walls (5, 79), which span the distance between the profile walls (5, 79) and are pulled together through one or more screws (16, 24) under the intermediate layer of the profile walls (5, 79), whereby the lockplate and the clamping element, after releasing the screw(s), are movable in a longitudinal direction of the frame profil, along the hollow profile section,
the clamping element (11, 35, 84, 103) on both of the profile walls jutting out (5, 79) is attached on either side of a groove (6) which is formed on the profile wall jutting out (5, 79) and whose opening area lies parallel to the connecting surface between the two profile walls jutting out (5, 79),
wherein
a space between either sides of the groove (6), at those areas, which the clamping element (11, 35, 84, 103) touches, narrows with increasing groove depth, and
the lock plate, respectively, fit closely into a corner portion, at which a surface parallel to the basis surface transitions into a wall area of the respective profile wall, extending perpendicularly to the base area in the direction of the folding surface,
wherein,
by tightening the screw(s), a relative movement of the profile walls towards and away from each other is blocked by the fitting closely clamping element by form closure, and
by tightening the screw(s), the lock plate is supported inside the corner portions against lateral movements by abuting, inside the corner portions, respectively the parallel surface and, by its front surface facing the respective profile wall, the respective wall area, and
an area (13) of the clamping element (11, 103) attached in the groove (6) features an interlocking (14) next to the contact surface with the groove (6).

2. Device pursuant to claims 1, **characterised in that** the frame profile (1) features the base area (3) which connects the lateral surfaces (4) and features a grid of openings (8) which are formed by punching.

3. Device pursuant to one of the claims 1 to 2, **characterised in that** the frame profile (1) features the base area (3) connecting the lateral surfaces (4) and that two profile walls (9) jut out of the base area (3) into the hollow profile section (2), at a distance to the lateral surfaces (4) and at a distance from each other.

4. Device pursuant to one of the claims 1 to 3, **characterised in that** a heat shield (38, 57, 60, 107) and/or a fire protection object (37) and/or fire protection swelling agent (55) is arranged in the hollow profile section (2, 74, 78) of the frame profile (1, 29, 39, 43, 72, 77, 90, 94).

5. Device pursuant to one of the claims 1 to 4, **characterised in that** two frame profiles (1) are arranged to each other on a mitre and that a corner clamp fitting (44) extends out from the mitre surfaces along the base area (3) of both frame profiles (1), whereby the corner clamp fitting features a support bracket (45) which it attached to the base area (3) in a sliding fashion, as well as a pulling bracket (46) which is firmly connected with both frame profiles (1), as well as a screw (50) which extends into the mitre level between the pulling bracket (46) and the support bracket (45) and which is in a thread engagement with a mother tapped hole next to one of the two brackets (46, 45).

6. Device pursuant to one of the claims 1 to 5, **characterised in that** a cover profile (51, 52) is clamped between the two jutting profile walls (5) of a frame profile (1).

7. Device pursuant to claim 6, **characterised in that** the cover profile (52) features a fire protection swelling agent (55).

8. Device pursuant to claim 7, **characterised in that** the cover profile (52) encompasses a metal strip (56), which is arranged next to the side of the fire protection swelling agent (55) turned away from the folding surfaces.

9. Device pursuant to one of the claims 1 to 8, **characterised in that** a cable duct extrusion (58) is clamped in the hollow profile section (2).

10. Device pursuant to one of the claims 1 to 9, **characterised in that** a smoke alarm (66) is installed in the hollow profile section of the frame profile (1).

11. Device pursuant to claim 10, **characterised in that** the smoke alarm (66) is connected with a lock plate (68), which is perforated by slits (69).

12. Device pursuant to claim 10 or 11, **characterised in that** the base area (3) of the frame profile (1) is connected with the spatial area next to the frame profile (1) through ventilation ducts.

13. Device pursuant to one of the claims 1 to 12, **characterised in that** it features a frame profile (77) which features profile wall areas jutting out on the exterior sides of its lateral surfaces, to which additional sub-profiles (80, 82) are attached, whereby the connection between the frame profile (77) and a sub-profile (80, 82) features clamping elements (88), lock plates (87) and screws (89) which pull these together, whereby profile walls between clamping elements (88) and lock plates (87) are clamped and the clamping elements (88) are attached to the sides of grooves on the clamped profile walls.

14. Device pursuant to one of the claims 1 to 13, **characterised in that** the frame profile (108, 109) comprises two lateral and one middle sub-profile (110, 111) which are arranged parallel to each other and are clamped together, whereby the two lateral sub-profiles are made of metal and do not contact each other, and whereby the middle sub-profile (110, 111) is made of a material that is a much worse heat conductor than metal, particularly plastic.

15. Device pursuant to one of the claims 1 to 14, **characterised in that** it features two of the flat closing elements which are the swivelling leaves of a fire protection door, whereby one wing is a passive leaf folded under and the second is an active leaf folded over, and whereby the leaves feature opening and closing sequence controls.

## Revendications

1. Dispositif pour assurer l'étanchéité d'une ouverture de bâtiment, un élément de fermeture plat et/ou un cadre solidement fixé au bord de l'ouverture de bâtiment présentant un profilé de cadre (1, 29, 39, 43, 72, 77, 90, 94, 108, 109) qui délimite une section creuse de profilé (2, 74, 78) - par l'intermédiaire de faces latérales (4) qui sont reliées par une surface de base - qui s'ouvre sur des faces rabattables, une paroi de profilé (5, 79) faisant saille depuis chacune des deux faces latérales (4) vers l'autre face latérale (4), et une têtière (17, 36, 68, 85, 87, 106) et un élément de serrage (11, 35, 84, 103) étant fixés à ces parois de profilé (5, 79) en saillie qui comblent la distance entre les parois de profilé (5, 79) et qui sont rassemblées par une ou plusieurs vis (16, 24) sous la couche intermédiaire des parois de profilé (5, 79), la têtière et l'élément de serrage étant mobiles le long de la section creuse de profilé après la libération de la ou des vis dans une direction longitudinale du profilé de cadre, l'élément de serrage (11, 35, 84, 103) sur les deux parois de profilé (5, 79) en saillie étant fixé sur les deux côtés d'une rainure (6) qui est formée sur la paroi de profilé (5, 79) en saillie et dont la surface d'ouverture est parallèle à la face de liaison entre les deux parois de profilé (5, 79) en saillie,
dans lequel
un espace entre les deux côtés de la rainure (6), au niveau de ces surfaces, que l'élément de serrage (11, 35, 84, 103) touche, se rétrécit avec l'augmentation de la profondeur de rainure, et
la têtière, respectivement, s'ajuste étroitement dans une partie de coin au niveau de laquelle une face parallèle à la surface de base se transforme en une surface de paroi de la paroi de profilé respective, s'étendant perpendiculairement à la surface de base dans la direction de la face rabattable,
dans lequel,
en resserrant la ou les vis, un mouvement relatif des parois de profilé qui se rapprochent et s'éloignent l'une de l'autre est bloqué par l'élément de serrage étroitement ajusté par fermeture de forme, et
en resserrant la ou les vis, la têtière est soutenue à l'intérieur des parties de coin contre les mouvements latéraux en venant en butée, à l'intérieur des parties de coin, respectivement, contre la face parallèle et, par sa face avant faisant face à la paroi de profilé respective, contre la surface de paroi respective, et
une surface (13) de l'élément de serrage (11, 103) fixée dans la rainure (6) présente un emboîtement (14) près de la face de contact avec la rainure (6).

2. Dispositif selon la revendication 1, **caractérisé en ce que** le profilé de cadre (1) présente la surface de base (3) qui relie les faces latérales (4) et présente des grilles d'ouverture (8) qui sont formées par estampage.

3. Dispositif selon l'une des revendications 1 à 2, **caractérisé en ce que** le profilé de cadre (1) présente la surface de base (3) reliant les faces latérales (4) et **en ce que** deux parois de profilé (9) font saillie depuis la surface de base (3) dans la section creuse de profilé (2), à distance des faces latérales (4) et à distance l'une de l'autre.

4. Dispositif selon l'une des revendications 1 à 3, **caractérisé en ce qu'**un bouclier thermique (38, 57, 60, 107) et/ou un objet de protection contre l'incendie (37) et/ou un agent gonflant de protection contre l'incendie (55) est agencé dans la section creuse de profilé (2, 74, 78) du profilé de cadre (1, 29, 39, 43, 72, 77, 90, 94).

5. Dispositif selon l'une des revendications 1 à 4, **caractérisé en ce que** deux profilés de cadre (1) sont agencés l'un par rapport à l'autre sur un onglet et **en ce qu'**une ferrure de serrage d'angle (44) s'étend depuis les faces d'onglet le long de la surface de base (3) des deux profilés de cadre (1), la ferrure de serrage d'angle présentant un support (45) de soutien qui est fixé à la surface de base (3) de façon coulissante, ainsi qu'un support (46) de traction qui est solidement relié aux deux profilés de cadre (1), ainsi qu'une vis (50) qui s'étend dans le plan de d'onglet entre le support (46) de traction et le support (45) de soutien et qui est en prise par filetage avec un trou taraudé près de l'un des supports (46, 45) ou des deux.

6. Dispositif selon l'une des revendications 1 à 5, **caractérisé en ce qu'**un profilé de recouvrement (51, 52) est serré entre les deux parois de profilé (5) en saillie d'un profilé de cadre (1).

7. Dispositif selon la revendication 6, **caractérisé en ce que** le profilé de recouvrement (52) présente un agent gonflant de protection contre l'incendie (55).

8. Dispositif selon la revendication 7, **caractérisé en ce que** le profilé de recouvrement (52) englobe une bande de tôle (56) qui est agencée près du côté de l'agent gonflant de protection contre l'incendie (55) orienté à l'opposé des faces rabattables.

9. Dispositif selon l'une des revendications 1 à 8, **caractérisé en ce qu'**une extrusion formant conduite pour câbles (58) est serrée dans la section creuse de profilé (2).

10. Dispositif selon l'une des revendications 1 à 9, **caractérisé en ce qu'**un détecteur de fumée (66) est installé dans la section creuse de profilé du profilé de cadre (1).

11. Dispositif selon la revendication 10, **caractérisé en ce que** le détecteur de fumée (66) est relié à une têtière (68), qui est perforée par des fentes (69).

12. Dispositif selon la revendication 10 ou 11, **caractérisé en ce que** la surface de base (3) du profilé de cadre (1) est reliée à la surface spatiale près du profilé de cadre (1) à travers des canaux de ventilation.

13. Dispositif selon l'une des revendications 1 à 12, **caractérisé en ce qu'**il présente un profilé de cadre (77) qui présente des surfaces de paroi de profilé faisant saillie sur les côtés extérieurs de ses faces latérales, sur lesquelles d'autres profilés partiels (80, 82) sont fixés, le raccordement entre le profilé de cadre (77) et un profilé partiel (80, 82) présentant des éléments de serrage (88), des têtières (87) et des vis (89) les rassemblant, les parois de profilé entre les éléments de serrage (88) et les têtières (87) étant serrées, et les éléments de serrage (88) étant fixés aux côtés des rainures sur les parois de profilé serrées.

14. Dispositif selon l'une des revendications 1 à 13, **caractérisé en ce que** le profilé de cadre (108, 109) comprend deux profilés partiels latéraux et un profilé partiel central (110, 111) qui sont agencés parallèlement les uns aux autres et sont serrés ensemble, les deux profilés partiels latéraux étant réalisés en métal et ne se touchant pas, et le profilé partiel central (110, 111) étant réalisé en un matériau qui est nettement moins bon conducteur thermique que le métal, en particulier en plastique.

15. Dispositif selon l'une des revendications 1 à 14, **caractérisé en ce qu'**il présente deux des éléments de fermeture plats qui sont les vantaux pivotants d'une porte coupe-feu, une aile étant un vantail passif plié par en dessous et la seconde étant un vantail actif plié par le dessus, et les vantaux présentant des commandes d'ouverture et de fermeture.
